# EUROPÄISCHE PATENTSCHRIFT

(11) **EP 1 171 693 B1**
(45) Veröffentlichungstag und Bekanntmachung des Hinweises auf die Patenterteilung: **13.11.2002**
(21) Anmeldenummer: 00934888.9
(22) Anmeldetag: 11.04.2000
(51) Int. Cl.: F01L 9/04

(54) **SCHALTUNG ZUR LASTSTEUERUNG UND VERFAHREN ZUM NOTLAUFBETRIEB EINER BRENNKRAFTMASCHINE**
LOAD CONTROL CIRCUIT AND METHOD FOR EFFECTING THE EMERGENCY OPERATION OF AN INTERNAL COMBUSTION ENGINE
CIRCUIT DE COMMANDE DE CHARGE ET PROCEDE DE FONCTIONNEMENT D'URGENCE D'UN MOTEUR A COMBUSTION INTERNE

(30) Priorität: 21.04.1999 DE 19918032
(43) Veröffentlichungstag der Anmeldung: 16.01.2002
(73) Patentinhaber: SIEMENS AKTIENGESELLSCHAFT, 80333 München (DE)
(72) Erfinder: EICHENSEHER, Volker, D-93176 Beratzhausen (DE); HARTKE, Andreas, D-80807 München (DE); VOGT, Thomas, D-93049 Regensburg (DE)
(86) Internationale Anmeldenummer: DE0001117
(87) Internationale Veröffentlichungsnummer: WO00063535

(56) Entgegenhaltungen:
- EP-A- 0 376 714
- DE-A- 19 610 468
- DE-A- 19 756 342
- US-A- 5 765 031
- PATENT ABSTRACTS OF JAPAN vol. 2000, no. 01, 31. Januar 2000 (2000-01-31) & JP 11 294252 A (DENSO CORP), 26. Oktober 1999 (1999-10-26)

## Beschreibung

Die Erfindung betrifft eine Schaltung zur Laststeuerung einer gemischsaugenden Brennkraftmaschine mit mindestens einem elektromechanisch betätigte Einlaßventil bzw. ein Verfahren zum Notlaufbetrieb für eine gemischsaugende Brennkraftmaschine mit mindestens einem elektromechanisch betätigtem Einlaßventil, wobei die Laststeuerung der Brennkraftmaschine lediglich durch die Ansteuerung der Betätigung des Einlaßventils bewirkt wird.

Brennkraftmaschinen, deren Gaswechselventile, insbesondere deren Einlaßventile elektromechanisch betätigt werden, sind bekannt. Im Gegensatz zu nockenwellenbetätigten Ventilen werden diese Ventile zum Öffnen und Schließen in Abhängigkeit von der Drehlage der Kurbelwelle angesteuert; eine feste mechanische Koppelung mit der Kurbelwelle liegt nicht vor. Elektromechanische Stellglieder für Gaswechselventile sind beispielsweise aus DE 297 12 502 U1 bekannt. Sie weisen eine zwischen einer geschlossenen und einer offenen Stellung liegende Ruhestellung auf, aus der sie mittels Elektromagneten ausgelenkt werden können.

Um das Ventil zu öffnen oder zu schließen, wird die Wicklung des jeweiligen Elektromagneten bestromt, wobei der erforderliche Strom in der Fangphase größer ist als in der Haltephase, in der das Ventil in einer Endstellung gehalten wird.

Eine solche elektromechanische Gaswechselventilbetätigung hat den Vorteil, daß bei einer gemischsaugenden Otto-Brennkraftmaschine die Laststeuerung direkt durch die Ansteuerung der Betätigung der Einlaßventile erfolgen kann, zumindest in einem weiten Lastbereich. Beispielsweise für geringe Lasten kann die zusätzliche Betätigung einer Drosselklappe notwendig sein.

So ist es beispielsweise aus der DE 196 10 468 A1 bekannt, die Laststeuerung bei einer Brennkraftschiene mit frei ansteuerbaren Gasventilen durch unterschiedliche Öffnungs- und Schließzeitpunkte der Gaswechselventile zu realisieren und bei hohen Drehzahlen und bei gleichzeitig kleinen Motormomenten den Gaswechselventilen eine entsprechend ansteuerbare Drosselklappe zuzuordnen.

Bei normaler Nockenwellenbetätigung werden die Einlaßventile dagegen stets mit Vollaststeuerzeiten geöffnet und geschlossen und zur Laststeuerung wird im Ansaugtrakt eine Drosselklappe geeignet gestellt.

Durch die Auflösung der festen mechanischen Kopplung zwischen Ventilen und Kurbelwelle, die sich mit der elektromechanischen Betätigung ergibt, können die Steuerzeiten solcher Ventile frei gewählt werden, so daß die Drosselklappe nicht mehr betätigt werden muß, wodurch Drosselverluste in der Größenordnung von 10 bis 20% wegfallen.

Aus der EP 0376714 A2 ist ein Kontrollsystem bekannt, dass bei erkanntem Fehler von elektromagnetischer Poren, die jeweils ein Einlassventil betätigen, ein Fehlersignal erzeugt, um die entsprechenden Einlassventile deaktiviert.

Die Ansteuerung der elektromechanisch betätigten Ventile in Abhängigkeit von der Drehlage der Kurbelwelle und nach Vorgabe eines Betriebssteuergerätes erfolgt in der Regel durch ein separates Ventilsteuergerät, das die Bestromung der Elektromagneten der elektromechanischen Stellglieder geeignet einstellt bzw. regelt.

Das Ventilsteuergerät erhält dazu ein Signal über die Kurbelwellenstellung sowie geeignete Vorgaben vom Betriebssteuergerät der Brennkraftmaschine. Es ist deshalb mit diesem Betriebssteuergerät über eine Kommunikationsleitung, in der Regel einen CAN-BUS verbunden.

Obwohl sich diese Kommunikationsleitungen als relativ betriebssicher erwiesen haben, sind dennoch Fehler bzw. ein Versagen dieser Verbindungen möglich. Beispielsweise kann ein CAN-BUS ausfallen, wenn ein Teilnehmer am BUS eine Meldung nicht versteht und eine entsprechende Fehlermeldung absetzt und diese dann zu lawinenartigen Fehlermeldungen anderer BUS-Teilnehmer führt.

Fällt nun, möglicherweise auch nur kurzzeitig, die Kommunikationsverbindung zwischen dem Betriebssteuergerät und dem Ven-tilsteuergerät aus, kann vom Betriebssteuergerät die Last der Brennkraftmaschine nicht mehr gesteuert werden.

Es ist somit Aufgabe der vorliegenden Erfindung, eine Schaltung zur Laststeuerung sowie ein Verfahren zum Notlaufbetrieb für eine gemischsaugende Brennkraftmaschine mit mindestens einem elektromechanisch betätigtem Einlaßventil anzugeben, deren Laststeuerung im Normalbetrieb nur durch die Betätigung der Einlaßventile bewirkt wird, so daß bei Ausfall der Kommunikationsverbindung zwischen Betriebssteuergerät und Ventilsteuergerät in einem Notlaufbetrieb dennoch eine Laststeuerung möglich ist.

Diese Aufgabe wird durch das im Anspruch 1 gekennzeichnete Verfahren sowie durch die im Anspruch 5 gekennzeichnete Schaltung gelöst.

Nach dem erfindungsgemäßen Konzept stellt das Ventilsteuergerät der Brennkraftmaschine die elektromechanische Betätigung der Einlaßventile auf fest vorgegebene Steuerzeiten um (z. B. Vollsteuerzeiten), und das Betriebssteuergerät bringt eine Drosselklappe, die im Normalbetrieb geöffnet ist, in eine geeignete Laststellung, wenn die Kommunikation bzw. der Datenaustausch zwischen dem Betriebssteuergerät und dem Ventilsteuergerät gestört ist. Bei diesem Notlaufbetrieb verhält sich die Brennkraftmaschine dann wie eine Brennkraftmaschine mit herkömmlichem Nockenwellenventiltrieb.

Da das Einstellen der Drosselklappe auf die erforderliche Laststellung eine gewisse Zeitspanne in Anspruch nimmt, das Umstellen der elektromechanischen Betätigung der Einlaßventile auf die fest vorgegebenen Steuerzeiten dagegen von einem Arbeitsspiel zum nächsten möglich ist, wartet das Ventilsteuergerät vorteilhafterweise eine gewisse Zeitspanne mit der Umstellung, um sicherzustellen, daß die Drosselklappe in die erforderliche Laststellung gefahren wurde.

Das Einleiten des Notlaufbetriebs kann entweder vom Betriebssteuergerät dem Ventilsteuergerät über eine separate Fehlersignalleitung angezeigt werden - natürlich kann auch das Ventilsteuergerät einen Ausfall der Kommunikationsverbindung über diese Fehlersignalleitung an das Betriebssteuergerät melden -, oder das Ventilsteuergerät alleine oder Ventilsteuergerät und Betriebssteuergerät zusammen leiten den Notlaufbetrieb selbständig ein.

In einer optionalen Ausbildung kann das Ventilsteuergerät die Drosselklappe auch direkt oder mittelbar selbst ansteuern.

Vorteilhafte Weiterbildungen der Erfindung sind in den Unteransprüchen gekennzeichnet.

Die Erfindung wird nachfolgend unter Bezugnahme auf die Zeichnung in Ausführungsbeispielen näher erläutert. Die Zeichnung zeigt:
Fig. 1 eine schematische Darstellung der Schaltung mit elektromechanisch betätigten Gaswechselventilen für eine 4-Zylinder-Brennkraftmaschine,
Fig. 2 eine schematische Darstellung der Schaltung mit Brennkraftmaschine und Drosselklappe und
Fig. 3 den zeitlichen Verlauf beim Übergang von Normalbetrieb zu Notlaufbetrieb.

Die Schaltung der Fig. 1 zeigt die Ansteuerung elektromechanisch angetriebener Gaswechselventile 5a, 5b, 6a, 6b. Ein solches elektromechanisch angetriebenes Gaswechselventil ist beispielsweise im deutschen Gebrauchsmuster 297 12 502 U1 beschrieben. Die in Fig. 1 dargestellte Schaltung ist für eine 4-Zylinderbrennkraftmaschine dargestellt, jedoch ist diese Zylinderanzahl nur beispielhaft zu verstehen. In diesem Beispiel hat ein Zylinder zwei Einlaßventile 5a, 5b, die ebenso wie die zwei Auslaßventile 6a, 6b elektromechanisch betätigt werden. Für die Einlaß- bzw. die Auslaßventile 5a, 5b bzw. 6a, 6b ist jeweils ein Aufsetzregler 2 bzw. 3 vorgesehen. Der Aufsetzregler 2, 3 steuert Endstufen an, die die Bestromung der jeweiligen Spulen der Ventile 5a, 5b, 6a, 6b bewerkstelligen. Dabei ist beispielsweise für jede Spule eine eigene Endstufe vorgesehen. Die Aufsetzregler 2, 3 und die Endstufen sind in einem Gehäuse untergebracht, das an den Kühlkreislauf der Brennkraftmaschine angeschlossen ist, um eine gute Wärmeabfuhr zu gewährleisten.

Der Aufsetzregler 2, 3 steuert die Endstufen abhängig von Zeitsteuersignalen an, die anzeigen, wann das entsprechende Ventil zu öffnen oder zu schließen hat. Jedes Zeitsteuersignal ist beispielsweise ein Rechtecksignal, bei dem die fallende Flanke das Schließen des Ventils, die steigende Flanke das Öffnen des Ventils anzeigt. Die Zeitsteuersignale werden den Aufsetzreglern 2, 3 über unidirektionale Kommunikationsleitungen 4 von einem Kommunikationsrecher 1 zugeführt, der später noch beschrieben werden wird.

Jeder Aufsetzregler 2, 3 hat einen digitalen Prozessor, der die Bestromung der Spulen der Endstufen so regelt, daß das Ventil 5a, 5b, 6a, 6b in der gewünschten Endstellung sanft aufsetzt. Üblicherweise wird, um das Ventil aus einer Endstellung in die andere zu bringen, die Bestromung der Spule der zu verlassenden Endstellung abgeschaltet und die Bestromung der Spule der neu einzunehmenden Endstellung eingeschaltet. Der Strom wird vom Prozessor des Aufsetzreglers 2, 3 so geregelt, daß das Ventil sanft, d.h. gedämpft in der neuen Endstellung aufsetzt. Für diese Regelung verwendet der Aufsetzregler 2,3 ein Positionssignal, das Auskunft über die Stellung des Ventils 5a, 5b 6a, 6b gibt. Zur Erzeugung dieses Positionssignals ist jedes elektromechanische Ventil 5a, 5b, 6a, 6b mit einem geeigneten Positionssensor versehen, wie er beispielsweise in der deutschen Anmeldung 197 53 275 oder der DE 195 18 056 A1 beschrieben ist.

Die Regelung des Spulenstroms zum Fangen des Ventils 5a, 5b, 6a, 6b in der Endstellung ist beispielsweise in der DE 195 26 683 A1 prinzipiell beschrieben. Der Aufsetzregler mißt dazu den IST-Strom durch die Spule und gibt den Wert des SOLL-Stromes an die Endstufe aus. Statt des Stromes kann jedoch auch eine andere Größe verwendet werden, die die Betätigung des Stellgliedes ausdrückt, z.B. die Treiberspannung der Endstufe.

Jeder Aufsetzregler 2, 3 führt zusätzlich zur Regelung der Spulenbestromung noch eine Plausibilitätskontrolle der Signale durch, d.h. des Positionssignals und der Spulenbestromung. Aus letzterer kann, wie aus der DE 195 26 683 A1 bekannt ist, ein weiteres Signal abgeleitet werden, das Aussagen über die Position des Ventils 5a, 5b, 6a, 6b ermöglicht, so daß mittels dieses weiteren Signals das Positionssignal überprüft werden kann.

Jeder Aufsetzregler 2, 3 ist über eine weitere SPI-BUS Schnittstelle mit dem Kommunikationsrechner 1 verbunden und meldet den Zustand des Ventils 5a, 5b, 6a, 6b bzw. einen eventuellen Ventilausfall über diese Schnittstelle.

Der Kommunikationsrechner 1 ist an einen CAN-BUS 8 angeschlossen und führt darüber die Kommunikation mit dem Betriebsssteuergerät 9 der Brennkraftmaschine durch. Weiter erhält er das Kurbelwellensignal und berechnet daraus zusammen mit den Anforderungen des Betriebssteuergerätes 9 die Zeitsteuersignale für die Aufsetzregler 2, 3 und gibt sie über die unidirektionalen Kommunikationsleitungen 4 an die Aufsetzregler 2, 3 aus. Über den SPI-BUS 7 kommuniziert er zusätzlich mit den Aufsetzreglern 2, 3 und tauscht die Zustandsinformationen bzw. Fehlerinformationen aus. Weiter überwacht der Kommunikationsrechner 1 den gesamten elektromechanischen Ventiltrieb, d.h. die Temperatur der Endstufen für die Ventile 5a, 5b, 6a, 6b, die Versorgungsspannung dieser Endstufen (üblicherweise 42 V), die Versorgungsspannung der Positionssensoren (üblicherweise 15 V) sowie die Versorgungsspannung der Aufsetzregler 2, 3 (üblicherweise 3,3 V).

In Fig. 2 ist die Brennkraftmaschine mit den elektromechanisch betätigten Ventilen 5a, 5b, 6a, 6b genauer dargestellt. Die Brennkraftmaschine 10 verfügt über elektromechanisch betätigte Einlaßventile 5a, 5b, von denen in der Fig. 2 nur zwei dargestellt sind. Die elektromechanisch betätigten Auslaßventile sind in Fig. 2 nicht eingezeichnet. Diese elektromechanisch betätigten Einlaßventile 5a, 5b werden auf die zuvor beschriebene Weise von einem Aufsetzregler 2 angesteuert, der auf beschriebene Weise mit einem Kommunikationsrechner 1 verbunden ist. Die Brennkraftmaschine 10 verfügt weiter über einen Ansaugtrakt 11, in dem sich eine Drosselklappe 12 befindet. Diese Drosselklappe 12 kann über eine Drosselklappensteuerleitung 13 vom Betriebssteuergerät 9 der Brennkraftmaschine angesteuert werden. Das Betriebssteuergerät 9 ist, wie bereits beschrieben, über den CAN-BUS 8 mit dem Kommunikationsrechner 1 der Ventilsteuerung verbunden. Zusätzlich zur Verbindung über den CAN-BUS 8 kann das Betriebssteuergerät 9 noch optional eine Fehlersignalleitung 14 als Verbindung zum Kommunikationsrechner 1 haben.

Die Ansteuerung der Betätigung der Einlaßventile 5a, 5b erfolgt nun so, daß die Brennkraftmaschine 10 mit bestimmter Last läuft. Dies wird über die Steuerzeiten, insbesondere die Öffnungsdauer der Einlaßventile bewirkt. Die Last wird dem Kommunikationsrechner 1 vom Betriebssteuergerät 9 der Brennkraftmaschine über den CAN-BUS 8 vorgegeben.

Durch diese Laststeuerung kann die Drosselklappe 12 der Brennkraftmaschine, die sich in deren Ansaugtrakt 11 befindet, in offener Stellung bleiben und muß nicht über die Drosselklappensteuerleitung 13 angesteuert werden.

Stellt das Betriebssteuergerät 9 eine Störung des Datenaustausches über den CAN-BUS 8 fest, weist es den Kommunikationsrechner 1 über die Fehlersignalleitung 14 an, die Ventilsteuerzeiten auf fest vorgegebene Steuerzeiten beispielsweise Vollaststeuerzeiten umzustellen. Um dennoch eine Laststeuerung der Brennkraftmaschine durchführen zu können, fährt das Betriebssteuergerät 9 zeitgleich über die Drosselklappensteuerleitung 13 die Drosselklappe 12 in die geeignete Laststellung. Die Laststeuerung der Brennkraftmaschine 10 erfolgt dann wie bei einer Brennkraftmaschine mit konventioneller Nockenwellenbetätigung.

Vorteilhafterweise stellt der Kommunikationsrechner 1 mittels der Aufsetzregler 2 die elektromechanische Betätigung der Einlaßventile 5a, 5b mit einem gewissen Zeitversatz gegenüber dem Empfang des Signals an der Fehlersignalleitung 14 auf die Vollaststeuerzeiten um, wie nun anhand von Fig. 3 erläutert werden wird.

In Fig. 3 ist in Kurve 21 der Lastvorgabewert, der sich aus der Stellung der Drosselklappe 12 ergibt, eingetragen. Zum Zeitpunkt t0 stellt die Brennkraftmaschine 9 fest, daß die Kommunikation über den CAN-BUS 8 gestört ist und beginnt, die Drosselklappe 12 aus der Vollaststellung in die der entsprechenden Betriebsphase entsprechenden Laststellung z. B. 20 % Last zu bringen. Da die Drosselklappe 12 für eine solche Stellungsänderung von z.B 80 % eine gewisse Zeitspanne benötigt, dauert es die Zeitspanne dt, in unserem Beispiel etwa 30 ms, bis die Drosselklappe 12 in die entsprechende Laststellung gefahren ist. Das Umstellen der Einlaßventile auf Vollaststeuerzeiten kann dagegen von einem Arbeitsspiel zum nächsten erfolgen. Würde deshalb, wie in Kurve 20 angedeutet, die Betätigung der Einlaßventile zum Zeitpunkt t0 auf Vollaststeuerzeiten umgestellt, liefe die Brennkraftmaschine während der Zeitdauer dt mit einer größeren Last als vom Betriebssteuergerät 9 gewünscht. Um dies zu vermeiden, bewirkt der Kommunikationsrechner 1 das Umstellen der elektromechanisch betätigten Einlaßventile 5a, 5b erst zu einem späteren Zeitpunkt t1, wie in Kurve 22 angedeutet.

Dadurch ist sichergestellt, daß die Brennkraftmaschine 10 nicht mit einer größeren Last läuft als vom Betriebssteuergerät 9 gewünscht. Die exakte Wahl des Zeitpunktes t1 bzw. des Zeitversatzes dt hängt natürlich von der Stellgeschwindigkeit der Drosselklappe 12 ab. Da die Drosselklappe typischerweise 100 ms benötigt, um von Laststellung 100 % in Laststellung 0 % zu verfahren, sollte der Zeitversatz jedoch in der Größenordnung von 100 ms liegen.

In einer alternativen Ausführungsform kann auf die Fehlersignalleitung 14 zwischen dem Betriebssteuergerät 9 und dem Kommunikationsrechner 1 verzichtet werden. Der Kommunikationsrechner 1 stellt die elektromechanische Betätigung der Einlaßventile selbsttätig auf Vollaststeuerzeiten um und leitet so den Notbetrieb ein, wenn er einen Ausfall bzw. eine Störung des Datenaustausches über den CAN-BUS 8 feststellt. Dasselbe tut das Betriebssteuergerät 9, so daß beide unabhängig und selbsttätig vom Normalbetrieb mit Laststeuerung durch Betätigung der Einlaßventile 5a, 5b in Notbetrieb mit Laststeuerung durch die Drosselklappe 12 wechseln.

In einer optionalen Ausführungsform hat der Kommunikationsrechner 1 eine Eingriffsmöglichkeit auf die Stellung der Drosselklappe 12, z.B. durch eine geeignete Anordnung von logischen Gliedern in der Drosselklappensteuerleitung 13. Erkennt dieser dann eine Störung bzw. einen Ausfall des Datenaustausches über den CAN-BUS 8, entweder selbsttätig oder durch ein entsprechendes Signal an der Fehlersignalleitung 14, bewirkt er selbst den Wechsel in den Notbetrieb. Ist in der Drosselklappensteuerleitung ein geeignetes UND-Glied geschaltet, kann das Betriebssteuergerät 9 über eine geeignete Leitung die Steuerung der Drosselklappe 12 anschließend selbst übernehmen. Diese Ausführungsform hat den Vorteil, daß die Synchronität zwischen Abschalten der Ventil-Laststeuerung und Einschalten der Drosselklappen-Laststeuerung beim Übergang in den Notbetrieb gewährleistet ist.

## Patentansprüche

1. Verfahren zum Notlaufbetrieb einer gemischsaugenden Brennkraftmaschine (10) mit mindestens einem elektromechanisch betätigten Einlaßventil (5a, 5b), deren Laststeuerung bei normalem Betrieb vorwiegend durch die Ansteuerung des mindestens einen Einlaßventils (5a, 5b) von einem Ventilsteuergerät (1, 2) nach Vorgabe durch ein Betriebssteuergerät (9) der Brennkraftmaschine (9) erfolgt, **dadurch gekennzeichnet daß** das Betriebssteuergerät (9) auf Laststeuerung durch eine Drosselklappe (12) umstellt und daß, das Ventilsteuergerät (1, 2) die elektromechanische Betätigung des Einlaßventils (5a, 5b) auf fest vorgegebene Steuerzeiten umstellt, wenn das Betriebssteuergerät (9) erkennt, daß die Laststeuerung durch die Ansteuerung des Einlaßventils (5a, 5b) nicht normal arbeitet.

2. Verfahren nach Anspruch 1, **dadurch**
**gekennzeichnet, daß** das Betriebssteuergerät (9) den Notlaufbetrieb beginnt, wenn die Kommunikation zwischen dem Betriebssteuergerät (9) und dem Ventilsteuergerät (1, 2) gestört ist, indem es über eine Fehlerleitung (14) ein Signal an das Ventilsteuergerät (1, 2) gibt.

3. Verfahren nach Anspruch 1, **dadurch**
**gekennzeichnet, daß** das Betriebssteuergerät (9) und das Ventilsteuergerät (1) gemeinsam und eigenständig den Notlaufbetrieb beginnen, wenn die Kommunikation zwischen dem Betriebssteuergerät (9) und dem Ventilsteuergerät (1, 2) gestört ist.

4. Verfahren nach einem der vorhergehenden Verfahrensansprüche, **dadurch**
**gekennzeichnet, daß** das Ventilsteuergerät (1, 2) mit einer Zeitverzögerung auf fest vorgegebene Steuerzeiten umstellt, um sicherzustellen, daß die Drosselklappe (10) in eine zur Laststeuerung geeignete Stellung gebracht wurde.

5. Schaltung zur Laststeuerung einer gemischsaugenden Brennkraftmaschine (10), bei der mindestens ein Einlaßventil (5a, 5b) elektromechanisch betätigt ist, mit einem Ventilsteuergerät (1, 2), das ein Kurbelwellenstellungssignal auswertet und mit einem Betriebssteuergerät (9) der Brennkraftmaschine (10) Daten austauscht und abhängig vom Kurbelwellenstellungssignal und von dem vom Betriebssteuergerät (9) erhaltenen Daten das Einlaßventil (5a, 5b) so betätigt, daß die Brennkraftmaschine (10) unter der vom Betriebssteuergerät (9) geforderten Last läuft, **dadurch gekennzeichnet dass**, bei einer Störung des Datenaustausches zwischen Ventilsteuergerät (1, 2) und Betriebssteuergerät (9) das Ventilsteuergerät (1, 2) die Betätigung des Einlaßventils (5a, 5b) auf fest vorgegebene Steuerzeiten umstellt und das Betriebssteuergerät (9) die Laststeuerung über eine Drosselklappe (12) bewirkt.

6. Schaltung nach Anspruch 5, **gekennzeichnet durch** eine bidirektionale BUS-Verbindung (8) zwischen dem Betriebssteuergerät (9) und dem Ventilsteuergerät (1, 2) zum Datenaustausch, wobei das Ventilsteuergerät (1, 2) bei Störung der BUS-Verbindung (8) eigenständig auf fest vorgegebene Steuerzeiten umstellt.

7. Schaltung nach Anspruch 5, **gekennzeichnet durch** eine Fehlersignalleitung (14) zwischen Betriebssteuergerät (9) und Ventilsteuergerät (1, 2), wobei das Ventilsteuergerät (1, 2) auf fest vorgegebene Steuerzeiten umstellt, wenn an der Fehlersignalleitung (14) ein vorbestimmtes Signal anliegt.

8. Schaltung nach einem der Ansprüche 5 bis 7, **dadurch gekennzeichnet, daß** das Ventilsteuergerät (1, 2) mit einem Zeitversatz auf fest vorgegebene Steuerzeiten umstellt, um sicherzustellen, daß die Drosselklappe (12) in eine zur Laststeuerung geeignete Stellung gebracht wurde.

9. Schaltung nach einem der Ansprüche 5 bis 8, **dadurch**
**gekennzeichnet, daß** das Ventilsteuergerät (1, 2) eine direkte oder mittelbare Eingriffsmöglichkeit auf die Drosselklappe (12) hat und bei Einleiten des Notlaufbetriebes über diese Eingriffsmöglichkeit ein Stellen der Drosselklape in die erforderliche Laststellung bewirkt.

## Claims

1. Method for the emergency operation of an internal combustion engine (10) which takes in a mixture and has at least one electromechanically activated inlet valve (5a, 5b) whose load control is predominantly carried out in normal mode by the at least one inlet valve (5a, 5b) being actuated by a valve control unit (1, 2) in accordance with values predefined by an operating control unit (9) of the internal combustion engine (9), **characterized in that** the operational control unit (9) switches over to load control by means of a throttle valve (12), and **in that** the valve control unit (1, 2) switches over the electromechanical activation of the inlet valve (5a, 5b) to permanently predefined control times if the operational control unit (9) detects that the load control by actuating the inlet valve (5a, 5b) is not operating normally.

2. Method according to Claim 1, **characterized in that** the operational control unit (9) starts the emergency operation if the communication between the operational control unit (9) and the valve control unit (1, 2) is disrupted, by outputting a signal to the valve control unit (1, 2) via a fault line (14).

3. Method according to Claim 1, **characterized in that** the operational control unit (9) and the valve control unit (1) jointly and independently start the emergency operation if the communication between the operational control unit (9) and the valve control unit (1, 2) is disrupted.

4. Method according to one of the preceding method claims, **characterized in that** the valve control unit (1, 2) switches over, with a time delay, to permanently predefined control times in order to ensure that the throttle valve (10) has been moved into a position which is suitable for load control.

5. Circuit for the load control of an internal combustion engine (10) which takes in a mixture and in which at least one inlet valve (5a, 5b) is electromechanically activated, having a valve control unit (1, 2) which evaluates a crankshaft setting signal and exchanges data with an operational control unit (9) of the internal combustion engine (10) and activates the inlet valve (5a, 5b) as a function of the crankshaft setting signal and of the data received from the operational control unit (9) in such a way that the internal combustion engine (10) runs under the load requested by the operational control unit (9), **characterized in that**, in the event of a fault in the exchange of data between the valve control unit (1, 2) and operational control unit (9), the valve control unit (1, 2) switches over the activation of the inlet valve (5a, 5b) to permanently predefined control times and the operational control unit (9) performs the load control by means of a throttle valve (12).

6. Circuit according to Claim 5, **characterized by** a bidirectional BUS connection (8) between the operational control unit (9) and the valve control unit (1, 2) for exchanging data, the valve control unit (1, 2) switching over independently to permanently predefined control times in the event of a fault on the BUS connection (8).

7. Circuit according to Claim 5, **characterized by** a fault signal line (14) between the operational control unit (9) and a valve control unit (1, 2), the valve control unit (1, 2) switching over to permanently predefined control times if a predetermined signal is present on the fault signal line (14).

8. Circuit according to one of Claims 5 to 7, **characterized in that** the valve control unit (1, 2) switches over, with a time delay, to permanently predefined control times in order to ensure that the throttle valve (12) has been moved into a setting which is suitable for load control.

9. Circuit according to one of Claims 5 to 8, **characterized in that** the valve control unit (1, 2) has a way of intervening directly or indirectly in the throttle valve (12), and when the emergency operation is initiated it causes the throttle valve to be set to the necessary load setting by means of this intervention possibility.

## Revendications

1. Procédé de fonctionnement d'urgence d'un moteur à combustion interne (10) à aspiration de mélange comprenant au moins une soupape d'admission (5a, 5b) actionnée électromécaniquement, dont la commande de charge lors du fonctionnement normal s'effectue principalement par la commande d'au moins une soupape d'admission (5a, 5b) par un appareil de commande de soupape (1, 2) en fonction de valeurs allouées par un appareil de commande fonctionnel (9) du moteur à combustion interne (9), **caractérisé en ce que** l'appareil de commande fonctionnel (9) commute à la commande de charge par un papillon (12) et **en ce que** l'appareil de commande de soupape (1, 2) commute l'actionnement électromécanique de la soupape d'admission (5a, 5b) à des temps de commande fixés prédéfinis, lorsque l'appareil de commande fonctionnel (9) reconnaît que la commande de charge par la commande de la soupape d'admission (5a, 5b) ne fonctionne pas normalement.

2. Procédé selon la revendication 1, **caractérisé en ce que** l'appareil de commande fonctionnel (9) amorce le fonctionnement d'urgence lorsque la communication entre l'appareil de commande fonctionnel (9) et l'appareil de commande de soupape (1, 2) est perturbée, en fournissant un signal à l'appareil de commande de soupape (1, 2) par le biais d'une ligne d'erreur (14).

3. Procédé selon la revendication 1, **caractérisé en ce que** l'appareil de commande fonctionnel (9) et l'appareil de commande de soupape (1) commencent ensemble et indépendamment le fonctionnement d'urgence lorsque la communication entre l'appareil de commande fonctionnel (9) et l'appareil de commande de soupape (1, 2) est perturbée.

4. Procédé selon l'une quelconque des revendications précédentes, **caractérisé en ce que** l'appareil de commande de soupape (1, 2) commute, avec un retard temporel, à des temps de commande fixés prédéfinis afin de garantir que le papillon (10) a été amené dans une position appropriée pour la commande de charge.

5. Circuit de commande de charge d'un moteur à combustion interne (10) à aspiration de mélange, dans lequel au moins une soupape d'admission (5a, 5b) est actionnée électromécaniquement, avec un appareil de commande de soupape (1, 2) qui évalue un signal de position du vilebrequin et qui échange des données avec un appareil de commande fonctionnel (9) du moteur à combustion interne (10) et actionne la soupape d'admission (5a, 5b) en fonction du signal de position du vilebrequin et des données obtenues de l'appareil de commande fonctionnel (9) de telle sorte que le moteur à combustion interne (10) tourne avec la charge exigée par l'appareil de commande fonctionnel (9), **caractérisé en ce que**, dans le cas d'une perturbation de l'échange des données entre l'appareil de commande de soupape (1, 2) et l'appareil de commande fonctionnel (9), l'appareil de commande de soupape (1, 2) commute l'actionnement de la soupape d'admission (5a, 5b) à des temps de commande fixés prédéfinis et l'appareil de commande fonctionnel (9) effectue la commande de charge par le biais d'un papillon (12).

6. Circuit selon la revendication 5, **caractérisé par** une liaison par bus bidirectionnelle (8) entre l'appareil de commande fonctionnel (9) et l'appareil de commande de soupape (1, 2) pour l'échange de données, l'appareil de commande de soupape (1, 2) commutant indépendamment à des temps de commande fixés prédéfinis lors d'une perturbation de la liaison par bus (8).

7. Circuit selon la revendication 5, **caractérisé par** une ligne de signal d'erreur (14) entre l'appareil de commande fonctionnel (9) et l'appareil de commande de soupape (1, 2), l'appareil de commande de soupape (1, 2) commutant à des temps de commande fixés prédéfinis lorsqu'un signal prédéterminé est envoyé sur la ligne de signal d'erreur (14).

8. Circuit selon l'une quelconque des revendications 5 à 7, **caractérisé en ce que** l'appareil de commande de soupape (1, 2) commute avec un retard temporel à des temps de commande fixés prédéfinis afin de garantir que le papillon (12) a été amené dans une position appropriée pour la commande de charge.

9. Circuit selon l'une quelconque des revendications 5 à 8, **caractérisé en ce que** l'appareil de commande de soupape (1, 2) a une possibilité d'intervenir directement ou indirectement sur le papillon (12) et, lors de l'amorçage du fonctionnement d'urgence, effectue par le biais de cette possibilité d'intervention, un réglage du papillon dans la position de charge requise.
